# DEMANDE DE BREVET EUROPEEN

(11) **EP 1 008 761 A2**
(43) Date de publication de la demande: **14.06.2000**
(21) Numéro de dépôt: 99124390.8
(22) Date de dépôt: 07.12.1999
(51) Int. Cl.: F04D 29/54

(54) **Stator de ventilateur**

(30) Priorité: 07.12.1998 US 206623
(71) Demandeur: Valeo Inc., Auburn Hills, MI 48326 (US)
(72) Inventeur: Golm, Norman, Rochester Hills, MI 48309 (US); Moreau, Stéphane, 75004 Paris (FR)
(74) Mandataire: Lemaire, Marc

(57) **Abrégé**

Un dispositif de stator pour un ventilateur à flux axial présente une pluralité de premiers éléments de bras de stator (10) et une pluralité correspondante de deuxièmes éléments de bras de stator (11), les premiers éléments de bras de stator (10) étant disposés axialement vers l'arrière des deuxièmes éléments de bras de stator (11) de manière à définir une fente (12) de flux d'air entre ceux-ci.

## Description

La présente invention est relative à des ventilateurs à flux axial et en particulier à un dispositif de stator pour modifier le flux d'air venant du ventilateur.

On utilise couramment des ventilateurs à flux axial dans des systèmes de refroidissement pour des moteurs de véhicules. De tels ventilateurs consistent en un moyeu avec un certain nombre de pales s'étendant substantiellement radialement à partir dudit moyeu jusqu'à une zone de sommet. La configuration des pales est telle que tandis que le ventilateur lui-même tourne, de l'air est entraîné à se déplacer axialement selon la direction de la rotation du ventilateur. Les spécialistes de la technique comprendront que des ventilateurs à flux axial impriment des composantes de rotation à l'air qu'ils déplacent, et que ceci crée des effets de turbulence qui peuvent à la fois réduire le rendement du ventilateur et augmenter le bruit dû à son utilisation.

Il est connu d'utiliser ce que l'on appelle des "dispositifs de stator" en association avec de tels ventilateurs à flux axial, lesquels dispositifs de stator sont destinés à redresser le flux d'air venant du ventilateur. De tels dispositifs de stator sont des arrangements statiques de pales ou d'autres éléments qui "cassent" les composantes de rotation du mouvement de l'air et qui dévient l'air en direction d'un chemin de flux plus axial.

On dispose des ventilateurs à flux axial dans des systèmes de refroidissement de moteurs à l'intérieur de ce que l'on appelle une buse qui guide l'air à partir ou en direction d'un échangeur de chaleur d'un véhicule tel qu'un radiateur et qui peut également guider l'air en direction ou à partir d'un condenseur d'un système de conditionnement d'air pour véhicule.

Le mouvement du véhicule amène l'air à passer à travers le radiateur et/ou le condenseur du conditionnement d'air mais dans certaines circonstances il est nécessaire de provoquer un mouvement d'air supplémentaire et c'est le mouvement du ventilateur qui effectue cela. Il est souhaitable d'utiliser un ventilateur à haute efficacité à cause de la nécessité de réduire autant que possible la consommation de carburant et également à cause du fait que des manques d'efficacité du ventilateur tendent à accroître le bruit ambiant, ce qui n'est pas souhaitable dans les véhicules modernes.

Des ventilateurs modernes pour moteur sont entraînés par des moteurs électriques, et ces moteurs eux-mêmes sont supportés à l'intérieur d'une ouverture de la buse par un certain nombre de bras, généralement trois, qui sont issues de la paroi périphérique de la buse jusqu'à une bague de support qui sert à supporter le moteur. Dans des arrangements connus de stator, de tels supports comportent un certain nombre d'éléments supplémentaires s'étendant radialement qui sont de section transversale courbe, ou autrement configurés en direction axiale de manière à redresser d'une manière générale le mouvement de l'air venant du ventilateur. On a découvert l'existence d'un certain nombre de problèmes dans la technique antérieure. Spécifiquement, à cause des contraintes dues à l'encombrement axial, la corde axiale des éléments de stator est trop petite pour pouvoir assurer un redressement efficace du flux d'air. En outre, une séparation précoce du flux peut se produire sur les stators, ce qui augmente substantiellement la traînée et réduit donc l'efficacité aérodynamique du stator lui-même.

Il serait possible de remédier à ces limitations en augmentant la courbure du profil du stator, mais cela limiterait l'étendue du fonctionnement du système de ventilateur dans une mesure non souhaitable.

Un premier objet de la présente invention est d'au moins remédier en partie aux inconvénients de la technique antérieure.

Un autre objet de la présente invention est d'accroître l'efficacité totale d'un système de ventilateur à l'aide d'un dispositif de stator perfectionné, permettant de ce fait l'utilisation d'un moteur plus petit afin de procurer le même niveau de refroidissement à partir du système de ventilateur.

Un autre objet de la présente invention est de réduire le poids de l'assemblage de ventilateur.

Suivant la présente invention, il est proposé un dispositif de stator pour un ventilateur à flux axial comprenant une pluralité de bras de stator issus d' une paroi périphérique définissant une ouverture pour le flux d'air émanant du ventilateur, lesdits bras s'étendant radialement vers l'intérieur jusqu'à un élément de support de moteur de ventilateur, dans lequel le dispositif de stator présente une extrémité axialement arrière ainsi qu'une extrémité axialement avant, l'extrémité arrière, en service, étant disposée plus loin du ventilateur, et l'extrémité avant étant disposée plus près du ventilateur, la pluralité de bras de stator comprenant une pluralité de premiers éléments de bras de stator et une pluralité correspondante de deuxièmes éléments de bras de stator, les premiers éléments de bras de stator étant disposés axialement vers l'arrière des deuxièmes éléments de bras de stator, une région de bord avant des premiers éléments de bras de stator et une région de bord arrière des deuxièmes éléments de bras de stator définissant de ce fait une fente entre ceux-ci.

De préférence, les premiers et les deuxièmes éléments de bras de stator ont une section transversale courbe.

Avantageusement, les premiers et les deuxièmes éléments de bras de stator présentent une plus grande épaisseur dans leurs régions avant respectives que dans leurs régions arrière respectives.

Suivant un deuxième aspect de la présente invention, il est proposé un dispositif de ventilateur à flux axial comprenant un ventilateur à flux axial disposé dans une buse de ventilateur en relation espacée avec un échangeur de chaleur de véhicule, la buse présentant une paroi périphérique interne définissant une ouverture pour le flux d'air venant du ventilateur et le moteur du ventilateur étant fixé à une portion de support de ventilateur, le système comprenant en outre un dispositif de stator issue de ladite paroi et s'étendant jusqu'à ladite portion de support, le dispositif de stator comprenant une pluralité de premiers éléments de bras de stator et une pluralité correspondante de deuxièmes éléments de bras de stator, les premiers éléments de bras de stator étant disposés axialement en arrière des deuxièmes éléments de bras de stator, une région de bord avant des premiers éléments de bras de stator et une région de bord arrière des deuxièmes éléments de de bras de stator définissant de ce fait une fente entre ceux-ci.

De préférence, les premiers et les deuxièmes éléments de bras de stator ont une section transversale courbe.

Avantageusement, les premiers et les deuxièmes éléments de bras de stator présentent une plus grande épaisseur dans leurs régions avant respectives que dans leurs régions arrière respectives.

Suivant un troisième aspect de la présente invention, il est proposé un dispositif de stator pour un ventilateur à flux axial, présentant une extrémité axialement arrière ainsi qu'une extrémité axialement avant, l'extrémité arrière, en service, étant disposée plus loin du ventilateur et l'extrémité avant étant disposée plus près du ventilateur, le dispositif de stator comprenant une pluralité de premiers éléments de bras de stator, une pluralité de deuxièmes éléments de bras de stator, et une pluralité de troisièmes éléments de bras de stator, les premiers éléments de bras de stator étant disposés axialement en arrière des deuxièmes éléments de bras de stator et les troisièmes éléments de bras de stator étant disposés axialement en avant des deuxièmes éléments de bras de stator, des fentes étant de ce fait définies tant entre les premiers et les deuxièmes qu'entre les deuxièmes et les troisièmes éléments de bras de stator.

Dans un souci d'illustrer l'invention, des exemples de réalisation vont maintenant être décrites en se référant aux dessins annexés dans lesquels
la figure 1 est une vue partielle en plan d'un support de ventilateur à flux axial agissant à la manière d'un stator;
la figure 2 montre une vue partielle en perspective d'un assemblage de ventilateur comprenant un élément de bras de stator d'un stator selon l'invention;
la figure 3 est une vue en perspective d'une partie extraite d'un stator à deux éléments de bras de stator;
la figure 4 est une vue en coupe transversale à travers le dispositif de la figure 3 le long des lignes (IV-IV');
la figure 5 est une vue en perspective d'une partie extraite d'un stator à trois éléments de bras de stator,selon l'invention;
la figure 6 est une vue en coupe transversale à travers le dispositif de la Figure 5 le long des lignes VI-VI'.

Dans les figures, des repères numériques identiques désignent des éléments identiques.

En se référant à la Figure 1, un anneau extérieur 1 d'un dispositif de support de ventilateur présente une paroi périphérique intérieure 2 qui définit une ouverture 3 pour un flux d'air venant d'un ventilateur à flux axial (voir la Figure 2). Comme le savent les spécialistes de la technique, l'anneau de support 1 peut faire partie d'une buse de ventilateur ou peut être une structure séparée fixée à une buse. Des anneaux de support de ce type sont bien connues dans la technique et sont habituellement fabriquées en matière plastique moulée.

L'anneau de support est généralement circulaire. Une bague de support de moteur de ventilateur 5 se trouve à l'intérieur de l'anneau. La bague de support de moteur de ventilateur est fixée à l'anneau de support extérieure 1 par l'intermédiaire d'une pluralité (7 ici) d'entretoises 6 qui remplissent la fonction supplémentaire de former des éléments de bras de stator servant à redresser le flux d'air émanant du ventilateur. Dans le présent dispositif, le flux d'air est en outre redressé par des éléments de redressement du flux d'air 8 intercalés entre les éléments de bras de stator 6. De tels éléments de redressement sont bien connus dans la technique. On pourrait prévoir des entretoises supplémentaires qui rempliraient une stricte fonction de soutien: ces entretoises n'assumeraient donc pas la fonction de redressement du flux d'air des entretoises 6.

La bague de support de moteur de ventilateur 5 est représentée comme étant en forme de C, mais elle pourrait former un cercle complet. Elle sert à engager et à supporter un moteur de ventilateur (non montré) sur l'arbre duquel est fixé le moyeu d'un ventilateur - voir la Figure 2.

En se référant maintenant à la Figure 2, un ventilateur 100 est constitué d'une portion de moyeu généralement circulaire 110 présentant une paroi extérieure sur laquelle est fixée une pluralité de pale 120. La rotation du moyeu dans le sens anti-horaire (montré par la flèche B) oblige l'air à se déplacer dans la direction générale désignée par la flèche A. Toutefois, le mouvement des pales du ventilateur entraîne l'air et le force aussi à adopter un mouvement allant généralement dans le sens anti-horaire.

Un stator 50 est constitué d'une pluralité d'éléments de bras de stator 10,11.

En se référant maintenant aux Figures 3 et 4, on verra que chacun des éléments de bras de stator 10, 11 est généralement de section transversale courbe et que chacun des éléments de bras de stator 10, 11 s'effile à partir d'une région de bord avant respective 13, 14 jusqu'à une région de bord axialement arrière respective 15, 16.

Le premier élément de bras de stator 10 est disposé axialement en arrière du deuxième élément de bras de stator 11 de telle sorte que la région de bord avant 13 du premier élément de bras de stator définisse une fente en coopération avec le bord axialement arrière du deuxième élément de stator 11. La fente présente une étendue circonférentielle substantielle B, mais, comme cela est montré, a peu, voire pas, d'étendue axiale C.

L'arrangement est cependant illustratif et d'autres conceptions pourraient être choisies en fonction du rendement souhaité du ventilateur.

En service, la combinaison de chaque paire d'éléments de bras de stator 10,11 forme une configuration substantielle de plan de sustentation, et les fentes 12, qui sont situées à proximité du bord de fuite (dans les derniers 50% de la longueur de corde du stator), créent un espace dans la section transversale du plan de sustentation de manière à injecter un certain flux d'air à partir de la face de pression D du stator jusqu'à la face d'aspiration E.

L'expérimentation a montré que la fente pourrait avoir une largeur d'au maximum 20% de la longueur de la corde. La direction globale de la fente devrait former un angle compris entre 0 et 90° par rapport à l'inclinaison locale de la section du profil.

L'effet total de l'injection d'un flux d'air à partir de la face de pression jusqu'à la face d'aspiration consiste à réduire la traînée en empêchant le flux de se séparer trop tôt de la surface profilée. Ceci permet par conséquent une courbure plus accentuée, et donc une meilleure re-direction du flux d'air. L'énergie cinétique du ventilateur en train de tourner qui agit sur l'air qui est déplacé par le ventilateur est ainsi transformée plus efficacement en une pression statique.

En se référant maintenant aux Figures 5 et 6, une deuxième variante du stator est représentée, dans laquelle trois éléments de bras de stator 21,22,23 sont prévus pour chaque bras de stator. Chacun des éléments de bras de stator définit une fente respective 24, 25 avec l'élément qui le précède axialement afin de créer un effet similaire à celui montré dans la Figure 3.

Les spécialistes de la technique comprendront que l'on peut prévoir plus de trois éléments de bras de stator, en fonction des effets désirés.

Bien que des variantes de l'invention aient été décrites, celles-ci n'ont pas pour but d'être limitatives. Les spécialistes de la technique comprendront que diverses modifications de forme et de détail peuvent être apportées à celles-ci sans s'éloigner de l'esprit et de la portée de l'invention tels qu'ils sont définis dans les revendications jointes.

## Revendications

1. Dispositif de stator pour un ventilateur à flux axial comprenant une pluralité de bras de stator (6) issus d'une paroi périphérique définissant une ouverture pour le flux d'air émanant du ventilateur (100), lesdits bras s'étendant radialement vers l'intérieur jusqu'à un élément de support de moteur de ventilateur (5), dans lequel le dispositif de stator présente une extrémité axialement arrière ainsi qu'une extrémité axialement avant, l'extrémité arrière, en service, étant disposée plus loin du ventilateur, et l'extrémité avant étant disposée plus près du ventilateur, caractérisé en ce que la pluralité de bras de stator comprenant une pluralité de premiers éléments de bras de stator et une pluralité correspondante de deuxièmes éléments de bras de stator, les premiers éléments de bras de stator étant disposés axialement vers l'arrière des deuxièmes éléments de bras de stator, une région de bord avant des premiers éléments de bras de stator et une région de bord arrière des deuxièmes éléments de bras de stator définissant de ce fait une fente (12)entre ceux-ci.

2. Dispositif de stator de la revendication 1, caractérisé en ce que les premiers et les deuxièmes éléments de bras de stator (10,11) ont une section transversale courbe.

3. Dispositif de stator de la revendication 1, caractérisé en ce que les premiers et les deuxièmes éléments de bras de stator (10,11) présentent une plus grande épaisseur dans leurs régions avant respectives que dans leurs régions arrière respectives.

4. Dispositif de ventilateur à flux axial comprenant un ventilateur à flux axial (100) disposé dans une buse de ventilateur en relation espacée avec un échangeur de chaleur de véhicule, la buse présentant une paroi périphérique interne (2) définissant une ouverture (3) pour le flux d'air venant du ventilateur et le moteur du ventilateur étant fixé à une portion de support du ventilateur (5), le système comprenant en outre un dispositif de stator (6) issu de ladite paroi et s'étendant jusqu'à ladite portion de support, caractérisé en ce que le dispositif de stator comprend une pluralité de premiers éléments de bras de stator et une pluralité correspondante de deuxièmes éléments de bras de stator, les premiers éléments de bras de stator étant disposés axialement en arrière des deuxièmes éléments de bras de stator, une région de bord avant des premiers éléments de stator et une région de bord arrière des deuxièmes éléments de stator définissant de ce fait une fente (12) entre ceux-ci.

5. Dispositif de ventilateur de la revendication 4, caractérisé en ce que les premiers et les deuxièmes éléments de bras de stator (10,11) ont une section transversale courbe.

6. Dispositif de ventilateur de la revendication 4, caractérisé en ce que les premiers et les deuxièmes éléments de bras de stator (10,11) présentent une plus grande épaisseur dans leurs régions avant respectives que dans leurs régions arrière respectives.

7. Dispositif de stator pour un ventilateur à flux axial, présentant une extrémité axialement arrière ainsi qu'une extrémité axialement avant, l'extrémité arrière, en service, étant disposée plus loin du ventilateur et l'extrémité avant étant disposée plus près du ventilateur, caractérisé en ce que le dispositif de stator comprend une pluralité de premiers éléments de bras de stator, une pluralité de deuxièmes éléments de bras de stator, et une pluralité de troisièmes éléments de bras de stator, les premiers éléments de bras de stator étant disposés axialement en arrière des deuxièmes éléments de bras de stator et les troisièmes éléments de bras de stator étant disposés axialement en avant des deuxièmes éléments de bras de stator, des fentes (24,25) étant de ce fait définies tant entre les premiers et les deuxièmes qu'entre les deuxièmes et les troisièmes éléments de bras de stator.

8. Dispositif de stator de la revendication 7, caractérisé en ce que chacun desdits éléments de bras de stator (21,22,23) a une section transversale courbe.

9. Dispositif de stator de la revendication 7, caractérisé en ce que chacun desdits éléments de bras de stator (21,22,23) présente une plus grande épaisseur dans ses régions avant respectives que dans ses régions arrière respectives.
